# EUROPÄISCHE PATENTSCHRIFT

(11) **EP 2 323 529 B1**
(45) Veröffentlichungstag und Bekanntmachung des Hinweises auf die Patenterteilung: **27.11.2013**
(21) Anmeldenummer: 09781375.2
(22) Anmeldetag: 31.07.2009
(51) Int. Cl.: A47L 9/00

(54) **HALTERUNGSSYSTEM ZUM HALTERN EINES SAUGROHRES AN EINEM STAUBSAUGERGEHÄUSE**
CARRIAGE SYSTEM FOR HOLDING A SUCTION TUBE AT A VACUUM CLEANER HOUSING
SYSTÈME DE FIXATION DESTINÉ À FIXER UN TUYAU D'ASPIRATION À UN BOÎTIER D'ASPIRATEUR DE POUSSIÈRE

(30) Priorität: 13.08.2008 DE 102008041229
(43) Veröffentlichungstag der Anmeldung: 25.05.2011
(73) Patentinhaber: BSH Bosch und Siemens Hausgeräte GmbH, 81739 München (DE)
(72) Erfinder: HAMM, Silvio, 98617 Sülzfeld (DE); KLEMM, Joachim, 97616 Bad Neustadt (DE); MICHAELIS, André, 97616 Bad Neustadt (DE)
(86) Internationale Anmeldenummer: PCT/EP2009/059976
(87) Internationale Veröffentlichungsnummer: WO 2010/018085

(56) Entgegenhaltungen:
- DE-A1- 3 529 133
- DE-A1- 4 343 104
- DE-C1- 3 926 743
- DE-U1-202004 009 785

## Beschreibung

Die Erfindung betrifft ein Halterungssystem zum Haltern eines Saugrohres an einem Staubsaugergehäuse nach dem Oberbegriff des Anspruchs 1, wie es beispielsweise aus der gattungsbildenden DE 20 2004 009 785 U1 als bekannt hervorgeht.

Bei einem Bodenstaubsauger ist üblicherweise das starre Saugrohr, an dessen Ende eine Saugdüse angeordnet ist, über einen flexiblen Schlauch mit dem Staubsaugergehäuse verbunden. Während des bestimmungsgemäßen Gebrauchs des Staubsaugers gestattet der flexible Schlauch eine hohe Bewegungsfreiheit des handgeführten Saugrohrs gegenüber dem Staubsaugergehäuse. Zur Aufbewahrung kann das Saugrohr am Staubsaugergehäuse gehaltert werden. Hierzu ist ein Halterungssystem vorgesehen, das am Saugrohr und am Staubsaugergehäuse befestigte Halteteile umfasst, die miteinander in Eingriff gebracht werden können und eine lösbare Befestigung des Saugrohres am Staubsaugergehäuse ermöglichen.

Ein derartiges Halterungssystem ist aus der gattungsbildenden DE 20 2004 009 785 U1 bekannt. Es umfasst ein am Staubsaugergehäuse befestigtes erstes Halteteil, das eine im Querschnitt T-förmige Aufnahme aufweist, und ein am Saugrohr befestigtes zweites Halteteil, das zwei im Querschnitt L-förmige, einander abgewandte Halteflügel aufweist. Zur Herstellung einer lösbaren Verbindung wird das am Saugrohr vorgesehene zweite Halteteil in einer parallel zur Längsachse des Saugrohrs ausgerichteten Montagerichtung in das am Staubsaugergehäuse erste Halteteil eingesteckt. Dabei hintergreift die T-förmige Aufnahme des ersten Halteteils die L-förmigen Halteflügel des zweiten Halteteils, so dass das Saugrohr am Staubsaugergehäuse befestigt ist. Zwischen den L-förmigen Halteflügeln ist ein V-förmiger Spalt vorgesehen, der in Zusammenbaulage der beiden Halteteile mit einem rippenartigen Vorsprung in der T-förmigen Aufnahme des ersten Halteteils zusammenwirkt, so dass eine Klemmung der L-förmigen Halteflügel am rippenartigen Vorsprung erfolgt. Dies ermöglicht eine einfach handhabbare Halterung des Saugrohrs am Gehäuse. Aufgrund der Klemmwirkung treten in diesem Halterungssystem allerdings hohe Punktdruckbelastungen der Halteteile, insbesondere der L-förmigen Halteflügel, auf.

Die DE 43 43 104 A1 bezieht sich auf einen Staubsauger mit Zubehörschalter, der als Betätigungsglied über einen gegen die Kraft einer Feder verschiebbar gelagerten Schieber verfügt. Der Schieber weist eine Betätigungsnase auf, die vom Gehäuseinneren aus durch einen Schlitz in einer Führungsnut greift und dabei in den Weg ragt, auf dem ein Gegenhalter bis zum Anschlag bewegt wird.

Die DE 35 29 133 A1 bezieht sich auf einen Staubsauger mit lösbar festgesetztem Zubehörteil, bei dem ein Saugmundstück und ein Verlängerungsrohr an einer Wand eines Gerätegehäuses festgesetzt sind. Um eine Befestigung dieser Zubehörteile zu erreichen, ist am Zubehörteil eine langgestreckte, im Querschnitt zumindest annähernd T-förmige Führungsschiene mit ihrem Mittelsteg festgesetzt. Im Gerätegehäuse befindet sich eine Gegenführungsnut, die ein angepasstes Gegenprofil aufweist und stirnseitig an ihrem einen Ende offen ist.

Der Erfindung liegt die Aufgabe zugrunde, ein Halterungssystem zur lösbaren Halterung eines Saugrohrs an einem Staubsaugergehäuse bereitzustellen, das eine kraftarme und exakt senkrechte Abstellposition des Saugrohrs gegenüber dem Staubsaugergehäuse gewährleistet und das einfach und preisgünstig gefertigt werden kann.

Die Aufgabe wird durch die Merkmale des Anspruchs 1 gelöst. Vorteilhafte Ausgestaltungen sind Gegenstand der Unteransprüche.

Das erfindungsgemäße Halterungssystem besteht aus zwei Halteteilen. Das mit dem Staubsaugergehäuse verbundene erste Halteteil umfasst einen Haltebereich in Form eines leistenförmigen Hohlprofils mit zwei parallel verlaufenden, einander zugewandten Schenkeln. In das Hohlprofil ragt ein Steg mit einer näherungsweise ebenen Stirnfläche hinein, der parallel zur Montagerichtung verläuft. Das mit dem Saugrohr verbundene zweite Halteteil hat die Form eines T-förmigen Profilstücks mit einer näherungsweise ebenen Stirnfläche. Zur Halterung des Saugrohrs am Staubsaugergehäuse wird das zweite Halteteil in einer parallel zur Längsachse des Saugrohres ausgerichteten Montagerichtung in das Hohlprofil des ersten Halteteils eingesteckt, wobei sich die miteinander verbundenen Halteteile gegenseitig hintergreifen. In Zusammenbaulage der beiden Halteteile liegt die Stirnfläche des T-förmigen Profilstücks des zweiten Halteteils flächig an der Stirnfläche des Stegs des ersten Halteteils an. Durch diesen flächenhaften Kontakt wird eine stabile und kraftarme Lagerung der beiden Halteteile relativ zueinander erreicht. Lokale Punktdruckbelastungen der Halteteile werden wirksam vermieden, wodurch Verwindungen und Biegungen der Halteteile unterbunden werden und die mechanische Beanspruchung des Halterungssystems minimiert wird. Weiterhin gewährleistet die flächenhafte Anlage der Halteteile einen stabilen Zusammenbau von Saugrohr und Staubsaugergehäuse, so dass reproduzierbar und unverrückbar eine exakt senkrechte Abstellposition von Saugrohr und Düse am Staubsaugergehäuse erreicht werden kann. Durch die flächenhafte exakte Ausrichtung der beiden Halteteile wird vermieden, dass über das Halterungssystem Drehmomente auf das Staubsaugergehäuse ausgeübt werden.

Der im Hohlprofil des ersten Halteteils erfindungsgemäß vorgesehene flächenhafte Steg bewirkt - neben dem kraftarmen Formschluss zum T-Profil des zweiten Halteteils - eine Versteifung des Staubsaugergehäuses im Bereich des ersten Halteelements und unterbindet Verbiegungen des Staubsaugergehäuses unter der Last des gehalterten Saugrohrs. Um eine großflächige Versteifung des Gehäuses zu erreichen, erstreckt sich der Steg vorteilhafterweise über den Haltebereich des ersten Halteteils hinaus in einen benachbarten Einführbereich. Weiterhin ist das Staubsaugergehäuse im Bereich des ersten Halteteils vorteilhafterweise mit mindestens einer Versteifungsrippe versehen, die zweckmäßigerweise auf dem Steg angeordnet ist und in den Innenraum des Staubsaugergehäuses abragt.

Viele Staubsauger sind so gestaltet, dass sie bei Nichtgebrauch in eine vertikale Position gekippt werden können, in der sie platzsparend, kippsicher und stabil gelagert werden können. In dieser Nichtgebrauchsposition ist die Gehäuseunterseite des Staubsaugers näherungsweise vertikal ausgerichtet und eignet sich gut zur Fixierung des Saugrohrs. In einer vorteilhaften Ausführungsform der Erfindung ist das erste Halteteil daher im Gehäuseunterteil des Staubsaugergehäuses angeordnet. Da die Gehäuseunterseite im Gebrauchszustand des Staubsaugers für den Benutzer nicht sichtbar ist, unterliegt sie bezüglich des Gerätedesigns geringeren Anforderungen als das restliche Gehäuse; eine Anordnung des ersten Halteteils auf der Gehäuseunterseite hat daher den Vorteil, dass die Ausgestaltung des ersten Halteteils primär nach funktionalen Gesichtspunkten erfolgen kann, ohne allzu große Rücksicht auf Designaspekte nehmen zu müssen.

Zweckmäßigerweise ist das erste Halteteil einstückig mit dem Staubsaugergehäuse ausgebildet. Das erste Halteteil ist also vorteilhafterweise nicht durch ein separates Bauteil gebildet, das am Staubsaugergehäuse befestigt ist, sondern ist in das Staubsaugergehäuse eingeformt. Auf diese Weise kann das erste Halteteil besonders preiswert gefertigt werden. Werden die Gehäuseteile durch Spritzgießen aus einem Kunststoff hergestellt, so wird das erste Halteteil ohne Zusatzkosten direkt an das Gehäuseteil ein- bzw. angegossen. Analog kann das zweite Halteteil an das Saugrohr und/oder die Saugdüse aus einem Kunststoff angegossen sein.

Im folgenden wird die Erfindung anhand eines in den Figuren dargestellten Ausführungsbeispiels näher erläutert. Dabei zeigen:
- Fig. 1: eine perspektivische Ansicht eines Staubsaugers mit einem Gehäuse und einem am Gehäuse fixierten Saugrohr;
- Fig. 2a: eine Schnittdarstellung eines Ausschnitts eines Staubsaugergehäuses mit einer Halterungsvorrichtung längs der Linie II - II in Figur 1;
- Fig. 2b: eine Detaildarstellung der Halterungsvorrichtung entsprechend dem Ausschnitt IIb in Figur 2a;
- Fig. 3: eine perspektivische Detaildarstellung eines Ausschnitts der Außenwand des Staubsaugergehäuses aus der Blickrichtung III-III in Figur 2a;
- Fig. 4: eine perspektivische Detaildarstellung eines Ausschnitts der Innenwand des Staubsaugergehäuses aus der Blickrichtung IV-IV in Figur 2a.

In den Zeichnungen sind einander entsprechende Elemente mit denselben Bezugszeichen bezeichnet. Die Zeichnungen stellen ein schematisches Ausführungsbeispiel dar und geben keine spezifischen Parameter der Erfindung wieder. Weiterhin dienen die Zeichnungen lediglich zur Erläuterung einer vorteilhaften Ausführungsform der Erfindung dar und sollen nicht in einer solchen Weise interpretiert werden, dass sie den Schutzbereich der Erfindung einengen.

Figur 1 zeigt eine schematische Ansicht eines Staubsaugers 1 mit einem Staubsaugergehäuse 2, das ein Gehäuseunterteil 3 und ein mit diesem verbundenes Gehäuseoberteil 4 umfasst. Am Staubsaugergehäuse 2 ist mittels eines in Figur 1 nicht dargestellten Saugschlauchs ein Saugrohr 6 lösbar befestigt, an dessen Ende eine Bodendüse 7 angeordnet ist. Figur 1 zeigt den Staubsauger 1 in einer Nichtgebrauchsstellung, der sogenannten "vertikalen Position", in der das Staubsaugergehäuse 2 um etwa 90 Grad gegenüber der Gebrauchsstellung gekippt ist. In der Nichtgebrauchsstellung ist das Saugrohr 6 mittels eines Halterungssystems 8 lösbar am Gehäuseunterteil 3 des Staubsaugergehäuses 2 befestigt. Das Halterungssystem 8 fixiert das Saugrohr 6 in einer solchen Weise, dass das Saugrohr 6 - wie in Figur 1 gezeigt - näherungsweise vertikal (Richtung Z) zum Fußboden 20 ausgerichtet ist.

Das Halterungssystem 8 umfasst ein am Gehäuseunterteil 3 angeordnetes erstes Halteteil 9 und ein am Saugrohr 6 angeordnetes zweites Halteteil 10. Figur 2a zeigt eine Schnittdarstellung der beiden Halteteile 9, 10 in Zusammenbaulage. Das erste Halteteil 9 ist einstückig mit dem Gehäuseunterteil 3 ausgebildet und umfasst einen Haltebereich 22 in Form eines Hohlprofils 11 mit einem Hohlraum 12, der durch einen Bodenbereich 13 und zwei parallel verlaufende, einander zugewandte Schenkel 14 eingeschlossen wird. Im Bodenbereich 13 des Hohlraums 12 ist ein kastenförmiger Steg 18 mit einer näherungsweise ebenen Stirnfläche 29 angeordnet, der in den Hohlraum 12 des Hohlprofils 11 hineinragt. Durch den Steg 18 werden im Bodenbereich 13 zwei parallel zum Steg 18 verlaufende Sicken 24, 24' gebildet, die das Gehäuseunterteil 3 im Bereich des ersten Halteteils 9 versteifen. Der Steg 18 und die Sicken 24, 24' haben einen näherungsweise rechteckigen Querschnitt.

Das zweite Halteteil 10 ist an das Saugrohr 6 angeformt und umfasst ein T-förmiges Profilstück 26 mit Seitenarmen 27, das in einer solchen Weise dimensioniert ist, dass es in den Hohlraum 12 des ersten Halteteils 9 eingesteckt werden kann. In Zusammenbaulage der beiden Halteteile 9, 10 hintergreifen die Seitenarme 27 des T-Profils 26 die Schenkel 14 des Hohlprofils 11. Eine Stirnfläche 30 des T-Profils 26 ist näherungsweise eben und wirkt in einer solchen Weise mit der Stirnfläche 29 des Stegs 18 im ersten Halteelement 9 zusammen, dass die beiden Stirnflächen 29, 30 flächig aufeinanderliegen.

Zur Halterung des Saugrohrs 6 an dem Staubsaugergehäuse 2 wird das T-förmige Profilstück 26 des zweiten Halteteils 10 in einer Montagerichtung 16 in das Hohlprofil 11 des ersten Halteteils 9 eingeführt (siehe Figur 3). Die Montagerichtung 16 entspricht dabei der Längsachse 15 des Hohlprofils 11. Das Hohlprofil 11 ist in einer solchen Weise auf dem Gehäuseunterteil 3 ausgerichtet, dass die Längsachse 15 des Hohlprofils 11 näherungsweise parallel zur Vertikalrichtung Z verläuft, wenn der Staubsauger 1 sich in der in Figur 1 gezeigten "vertikalen Position" befindet.

Der Steg 18 und die seitlich des Stegs 18 verlaufenden Sicken 24, 24' des ersten Halteteils 9 erstrecken sich - wie aus Figur 3 ersichtlich - über den Haltebereich 22 hinaus in einen Einführungsbereich 23 auf dem Gehäuseunterteil 3. Das erste Halteteil 9 ist in einer solchen Weise in das Gehäuseunterteil 3 eingeformt, dass das Hohlprofil 11 in den Innenraum 21 des Staubsaugergehäuses 2 hineinragt und - wie in Figur 2a gezeigt - die Außenseiten der Schenkel 14 näherungsweise mit der Gehäuseaußenseite 25 fluchten. Im Einführungsbereich 23 bilden die Sicken 24, 24' und der Steg 18 einen Führungsschacht 28, dessen Seitenwände 32 beim Einführen des zweiten Halteteils 10 in den Haltebereich 22 des ersten Halteteils 9 als Einführhilfen wirken und ein schnelles und einfaches Haltern des Saugrohrs 6 an dem Staubsaugergehäuse 2 ermöglichen.

Der Steg 18 weist eine Versteifungsrippe 19 auf, die in den dem Hohlraum 12 abgewandten Innenraum 21 des Staubsaugergehäuses 2 abragt. Wie in Figur 4 gezeigt, überspannt die Versteifungsrippe 19 den Steg 18 über seine gesamte Länge hinweg.

Der Steg 18 und die Schenkel 14, 14' können in einer solchen Weise geformt sein, dass die zwischen Steg 18 und Schenkeln 14, 14' gebildete lichte Höhe 31 des Hohlprofils 11 in Montagerichtung 16 abnimmt; das hat zur Folge, dass sich das T-Profil 26 des zweiten Halteteils 10 leicht in das Hohlprofil 11 des ersten Halteteils 9 einführen lässt und bei weiterem Vorschub in Montagerichtung 16 zunehmend im Hohlprofil 11 des ersten Halteteils 9 geklemmt und somit fixiert wird.

## Patentansprüche

1. Halterungssystem (8) zum Haltern eines Saugrohres (6) an einem Staubsaugergehäuse (2),
- mit einem am Staubsaugergehäuse (2) angeordneten ersten Halteteil (9) mit einem Haltebereich (22) in Form eines leistenförmigen Hohlprofils (11) mit zwei parallel verlaufenden, einander zugewandten Schenkeln (14),
- und mit einem am Saugrohr (6) angeordneten zweiten Halteteil (10) in Form eines T-förmigen Profilstücks (26),
- wobei das zweite Halteteil (10) zur Herstellung einer lösbaren Verbindung in einer parallel zur Längsachse (17) des Saugrohres (6) ausgerichteten Montagerichtung (16) in das erste Halteteil (9) einsteckbar ist und sich die miteinander verbundenen Halteteile (9, 10) gegenseitig hintergreifen, wobei das erste Halteteil (9) einen in einen Hohlraum (12)
des Hohlprofils (11) hineinragenden, parallel zur Montagerichtung (16) verlaufenden Steg (18) mit einer näherungsweise ebenen Stirnfläche (29) aufweist, auf der in Zusammenbaulage der beiden Halteteile (9, 10) eine Stirnfläche (30) des T-förmigen Profilstücks (26) anliegt, **dadurch gekennzeichnet, dass** dadurch in einem Bodenbereich (13) zwei parallel zu dem Steg (18) verlaufende Sicken (24, 24') gebildet werden.

2. Halterungssystem (8) nach Anspruch 1, **dadurch gekennzeichnet, dass** der auf dem ersten Halteteil (9) vorgesehene Steg (18) sich über den Haltebereich (22) und einen dem Haltebereich (22) in Montagerichtung (16) benachbarten Einführbereich (23) erstreckt.

3. Halterungssystem (8) nach Anspruch 1 oder 2, **dadurch gekennzeichnet, dass** das erste Halteteil (9) mit einer parallel zur Montagerichtung (16) verlaufenden Versteifungsrippe (19) versehen ist.

4. Halterungssystem (8) nach Anspruch 3, **dadurch gekennzeichnet, dass** die Versteifungsrippe (19) auf dem Steg (18) angeordnet ist.

5. Halterungssystem (8) nach Anspruch 3 oder 4, **dadurch gekennzeichnet, dass** die Versteifungsrippe (19) in den Innenraum (21) des Staubsaugergehäuses (2) abragt.

6. Halterungssystem (8) nach einem der vorangehenden Ansprüche, **dadurch gekennzeichnet, dass** das erste Halteteil (9) einstückig mit dem Staubsaugergehäuse (2) ausgebildet ist.

7. Halterungssystem (8) nach einem der vorangehenden Ansprüche, **dadurch gekennzeichnet, dass** das zweite Halteteil (10) einstückig mit dem Saugrohr (6) und/oder einer am Saugrohr (6) vorgesehenen Saugdüse (7) ausgestaltet ist.

8. Halterungssystem (8) nach einem der vorangehenden Ansprüche, **dadurch gekennzeichnet, dass** das erste Halteteil (9) in einem Gehäuseunterteil (3) des Staubsaugergehäuses (2) angeordnet ist.

9. Halterungssystem (8) nach einem der vorangehenden Ansprüche, **dadurch gekennzeichnet, dass** der auf dem ersten Halteteil (9) vorgesehene Steg (18) und die zwei parallel zu dem Steg (18) verlaufenden Sicken (24, 24') sich über den Haltebereich (22) und einen dem Haltebereich (22) in Montagerichtung (16) benachbarten Einführbereich (23) erstreckt.

10. Halterungssystem (8) nach einem der vorangehenden Ansprüche, **dadurch gekennzeichnet, dass** der Steg (18) und die Schenkel (14) so geformt sind, dass eine lichte Höhe (31) des Hohlprofils (11), die zwischen dem Steg (18) und den Schenkeln (14) gebildet wird, in Montagerichtung (16) abnimmt.

## Claims

1. Mounting system (8) for mounting a suction pipe (6) on a vacuum cleaner housing (2),
- with a first mounting part (9), which is arranged at the vacuum cleaner housing (2), with a mounting region (22) in the form of a strip-shaped hollow profile member (11) with two parallelly extending, mutually facing limbs (14),
- and with a second mounting part (10), which is arranged at the suction pipe (6), in the form of a T-shaped profile member length (26),
- wherein the second mounting part (10) is insertable into the first mounting part (9) in a mounting direction (16) oriented parallelly to the longitudinal axis (17) of the suction pipe (6) so as to produce a detachable connection and the interconnected mounting parts (9, 10) mutually engage one behind the other, wherein the first mounting part (9) has a web (18), which protrudes into a cavity (12) of the hollow profile member (11) and extends parallelly to the mounting direction (16), with an approximately planar end surface (29), on which an end surface (30) of the T-shaped profile member length (26) rests in the assembled position of the two mounting parts (9, 10),
**characterised in that** two beads (24, 24') running parallelly to the web (18) are formed in a base region (13).

2. Mounting system (8) according to claim 1, **characterised in that** the web (18) provided on the first mounting part (9) extends over the mounting region (22) and an introduction region (23) adjacent to the mounting region (22) in mounting direction (16).

3. Mounting system (8) according to claim 1 or 2, **characterised in that** the first mounting part (9) is provided with a stiffening rib (19) extending parallelly to the mounting direction (16).

4. Mounting system (8) according to claim 3, **characterised in that** the stiffening rib (19) is arranged on the web (18).

5. Mounting system (8) according to claim 3 or 4, **characterised in that** the stiffening rib (19) protrudes into the interior space (21) of the vacuum cleaner housing (2).

6. Mounting system (8) according to any one of the preceding claims, **characterised in that** the first mounting part (9) is formed integrally with the vacuum cleaner housing (2).

7. Mounting system (8) according to any one of the preceding claims, **characterised in that** the second mounting part (10) is formed integrally with the suction pipe (6) and/or a suction nozzle (7) provided at the suction pipe (6).

8. Mounting system (8) according to any one of the preceding claims, **characterised in that** the first mounting part (9) is arranged in a housing lower part (3) of the vacuum cleaner housing (2).

9. Mounting system (8) according to any one of the preceding claims, **characterised in that** the web (18) provided on the first mounting part (9) and the two beads (24, 24') running parallelly to the web (18) extend over the mounting region (22) and an introduction region (23) adjacent to the mounting region (22) in mounting direction (16).

10. Mounting system (8) according to any one of the preceding claims, **characterised in that** the web (18) and the limbs (14) are so shaped that a clear height (31), which is formed between the web (18) and the limbs (14), of the hollow profile member (11) decreases in mounting direction (16).

## Revendications

1. Système de fixation (8) destiné à fixer un tube d'aspiration (6) sur un boîtier d'aspirateur (2),
- comprenant une première partie de fixation (9) disposée sur le boîtier d'aspirateur (2), munie d'une zone de fixation (22) sous forme d'un profilé creux (11) en forme de baguette comprenant deux montants (14) s'étendant parallèlement, tournés l'un vers l'autre,
- et comprenant une deuxième partie de fixation (10) disposée sur le tube d'aspiration (6), en forme d'une pièce profilée (26) en forme de T,
- la deuxième partie de fixation (10) étant insérable dans la première partie de fixation (9) pour établir une liaison amovible dans un sens de montage (16) orienté parallèlement à l'axe longitudinal (17) du tube d'aspiration (6) et les parties de fixation (9, 10) reliées entre elles s'entourant mutuellement par derrière,
la première partie de fixation (9) présentant une nervure (18) s'étendant parallèlement au sens de montage (16), dépassant dans un espace creux (12) du profilé creux (11), munie d'une face terminale (29) approximativement plane, sur laquelle, dans la position assemblée des deux parties de fixation (9, 10), repose une face terminale (30) de la pièce profilée (26) en forme de T, **caractérisé en ce que** deux bandes de renforcement (24, 24') s'étendant parallèlement à la nervure (18) sont formées dans une zone de fond (13).

2. Système de fixation (8) selon la revendication 1, **caractérisé en ce que** la nervure (18) ménagée sur la première partie de fixation (9) s'étend au-dessus de la zone de fixation (22) et d'une zone d'insertion (23) voisine à la zone de fixation (22) dans le sens de montage (16).

3. Système de fixation (8) selon la revendication 1 ou 2, **caractérisé en ce que** la première partie de fixation (9) est munie d'une nervure de renforcement (19) s'étendant parallèlement au sens de montage (16).

4. Système de fixation (8) selon la revendication 3, **caractérisé en ce que** la nervure de renforcement (19) est disposée sur la nervure (18).

5. Système de fixation (8) selon la revendication 3 ou 4, **caractérisé en ce que** la nervure de renforcement (19) dépasse dans l'espace intérieur (21) du boîtier d'aspirateur (2).

6. Système de fixation (8) selon l'une quelconque des revendications précédentes, **caractérisé en ce que** la première partie de fixation (9) est réalisée d'une seule pièce avec le boîtier d'aspirateur (2).

7. Système de fixation (8) selon l'une quelconque des revendications précédentes, **caractérisé en ce que** la deuxième partie de fixation (10) est réalisée d'une seule pièce avec le tube d'aspiration (6) et/ou est équipé d'une buse d'aspiration (7) ménagée sur le tube d'aspiration (6).

8. Système de fixation (8) selon l'une quelconque des revendications précédentes, **caractérisé en ce que** la première partie de fixation (9) est disposée dans une partie inférieure (3) du boîtier d'aspirateur (2).

9. Système de fixation (8) selon l'une quelconque des revendications précédentes, **caractérisé en ce que** la nervure (18) ménagée sur la première partie de fixation (9) et les bandes de renforcement (24, 24') s'étendant parallèlement à la nervure (18) s'étendent au-dessus de la zone de fixation (22) et d'une zone d'insertion (23) voisine à la zone de fixation (22) dans le sens de montage (16).

10. Système de fixation (8) selon l'une quelconque des revendications précédentes, **caractérisé en ce que** la nervure (18) et les montants (14) sont formés de manière à ce qu'une hauteur libre (31) du profilé creux (11), qui est formée entre la nervure (18) et les montants (14), diminue dans le sens de montage (16).
